# EUROPÄISCHE PATENTSCHRIFT

(11) **EP 3 800 315 B1**
(45) Veröffentlichungstag und Bekanntmachung des Hinweises auf die Patenterteilung: **25.10.2023**
(21) Anmeldenummer: 20196145.5
(22) Anmeldetag: 15.09.2020
(51) Int. Cl.: E05F 15/63

(54) **ANTRIEBSMODUL ZUM VERLAGERN EINES VERSCHLUSSELEMENTS RELATIV ZU EINEM RAHMEN IN EINER GEBÄUDEÖFFNUNG**
DRIVE MODULE FOR DISPLACING A CLOSURE ELEMENT RELATIVE TO A FRAME IN A BUILDING OPENING
MODULE D'ENTRAINEMENT POUR LE DEPLACEMENT D'UN ELEMENT DE FERMETURE PAR RAPPORT A UN CADRE DANS UNE OUVERTURE DE BATIMENT

(30) Priorität: 02.10.2019 DE 202019105467 U
(43) Veröffentlichungstag der Anmeldung: 07.04.2021
(73) Patentinhaber: D+H Mechatronic AG, 22949 Ammersbek (DE)
(72) Erfinder: WITTMAACK, Heiko, 22889 Tangstedt (DE)
(74) Vertreter: Raffay & Fleck

(56) Entgegenhaltungen:
- WO-A1-2015/140667
- US-B1- 10 119 318

## Beschreibung

Die vorliegende Erfindung betrifft ein Antriebsmodul zum Öffnen und Verschließen sowie zum Ver- und Entriegeln von Gebäudeöffnungen und eine Verwendung eines solchen Antriebsmoduls in einer solchen Gebäudeöffnung.

Möglichkeiten Gebäudeöffnungen, wie beispielsweise Lüftungsklappen, mittels eines Antriebsmoduls zu öffnen und zu verschließen sind in vielfältiger Weise im Stand der Technik bekannt. So zeigt beispielsweise die DE 20 2009 012 561 U1 ein Antriebsmodul zum Öffnen und Verschließen einer Lüftungsdurchbrechung in einer Gebäudewand.

Auch ist das Ver- und Entriegeln eines Verschlusselements in einer Gebäudeöffnung auf verschiedene Art und Weise im Stand der Technik beschrieben. Die DE 10 2014 111 131 A1 zeigt beispielsweise eine Verriegelungsvorrichtung, welche in den Rahmen eines Fensters integriert ist und ein Verschlusselement in Form eines Fensterflügels in dem Rahmen verriegelt, dies mit Hilfe eines elektrischen Riegelantriebs.

Die DE 20 2011 051 971 U1 zeigt eine Gebäudeöffnung in Form einer Lüftungsklappe, in welcher neben einem Antriebsmodul zum Öffnen und Verschließen der Lüftungsklappe eine weitere, zusätzliche Antriebseinheit vorgesehen werden kann, die ein Verriegeln der Lüftungsklappe ermöglicht. Jedoch sind beide Funktionalitäten nicht über ein einziges Antriebsmodul realisiert, sondern benötigen jeweils einen separaten Antrieb. US 10 119 318 B1 zeigt ebenso ein Beispiel eines Antriebsmoduls.

Aufgabe der Erfindung ist demnach, das Öffnen und Verschließen sowie das Ver- und Entriegeln einer Gebäudeöffnung durch ein einziges Antriebsmodul zu realisieren und hierfür insbesondere eine geeignete Einrichtung vorzusehen.

Gelöst wird die Aufgabe durch ein Antriebsmodul nach Anspruch 1 und durch eine Verwendung eines erfindungsgemäßen Antriebsmoduls in einer Gebäudeöffnung nach Anspruch 10. Die Ansprüche 2 bis 13 beschreiben vorteilhafte Weiterbildungen des erfindungsgemäßen Antriebsmoduls.

Das erfindungsgemäße Antriebsmodul weist eine Motoreinheit, einen Antriebshebel und eine Verriegelungseinheit auf, wobei die Motoreinheit und der Antriebshebel über ein Getriebe miteinander gekoppelt sind. Das Getriebe ist eingerichtet, eine von der Motoreinheit erzeugte Kraft und/oder ein von der Motoreinheit erzeugtes Drehmoment in ein Bewegungsmoment zum Verlagern des Antriebshebels umzusetzen. Unter einem Bewegungsmoment wird hierbei die Auswirkung einer vektoriellen Größe, wie beispielsweise einer Kraft auf ein Element verstanden, die eine Bewegung des Elements zur Folge hat. Insbesondere können diese Bewegungen eine Translation und/oder eine Rotation des Elements sein. Im Falle des erfindungsgemäßen Antriebsmoduls bewirkt das Bewegungsmoment in einer ersten Getriebeposition eine lineare Translationsbewegung des Antriebshebels. In einer zweiten Getriebeposition bewirkt das

Bewegungsmoment hingegen eine Rotationsbewegung des Antriebshebels. Ferner ist der Antriebshebel eingerichtet, in der ersten Getriebeposition die lineare Translationsbewegung auf die Verriegelungseinheit und in der zweiten Getriebeposition die Rotationsbewegung auf das Verschlusselement zu übertragen. Die erste und die zweite Getriebeposition sind hierbei nicht zwangsläufig exakt bestimmte Positionen des Getriebes, sondern können insbesondere mögliche Positionen in einem Positionsbereich bezeichnen. Dies gilt insbesondere für die erste Getriebeposition. Zudem weist das Getriebe ein mit der Motoreinheit verbundenes Kraftübertragungselement und einen Kraftaufnahmeabschnitt auf. Hierbei ist der Kraftaufnahmeabschnitt Teil des Antriebshebels und weist an seiner Längserstreckung einen Führungsabschnitt auf.

Besonders vorteilhaft ist es, wenn, wie dies in einer möglichen Weiterbildung der Erfindung umgesetzt sein kann, das Kraftübertragungselement Vor- und/oder Rücksprünge, insbesondere eine Verzahnung, aufweist, welche in den Führungsabschnitt des Kraftaufnahmeabschnitts eingreifen, wobei der Führungsabschnitt seinerseits Vor- und/oder Rücksprünge, insbesondere eine Verzahnung, aufweisen kann und die Vor- und/oder Rücksprünge, insbesondere die Verzahnung, des Kraftübertragungselements und des Führungsabschnitts ineinander eingreifen. Die Vor- und Rücksprünge, insbesondere die Verzahnung, an Kraftaufnahmeabschnitt bzw. Führungsabschnitt des Antriebshebels und an dem mit der Motoreinheit verbundenen Kraftübertragungselement bzw. deren Eingreifen ineinander, ermöglichen hierbei eine flüssige, effiziente und gleichmäßige Übersetzung der/des von der Motoreinheit produzierten Kraft und/oder Drehmoments in das Bewegungsmoment zum Verlagern des Antriebshebels durch das Getriebe und somit in das Verlagern des Antriebshebels. Das Kraftübertragungselement kann hierbei ein Zahnrad sein, in dem Führungsabschnitt kann mit einer Längsverzahnung ausgebildet sein.

Der Kraftaufnahmeabschnitt verfügt über eine entlang seiner Längserstreckung endständige Begrenzung. In der ersten Getriebeposition liegt das Kraftübertragungselement nicht an der endständigen Begrenzung an. Hingegen liegt das Kraftübertragungselement in der zweiten Getriebeposition an der endständigen Begrenzung an. Die erste Getriebeposition umfasst demnach insbesondere alle Positionen des Getriebes, die nicht einer zweiten Getriebeposition entsprechen. Die endständige Begrenzung ist insbesondere an einem Längsende des Antriebshebels angeordnet.

Mit Vorteil kann das Kraftübertragungselement eine zusätzliche Führungsstruktur aufweisen, welche insbesondere keine Vor- und/oder Rücksprünge, insbesondere Verzahnung, aufweist. Die zusätzliche Führungsstruktur kann vorteilhafterweise derart ausgebildet und/oder angeordnet sein, dass die zusätzliche Führungsstruktur bei der linearen Translationsbewegung des Antriebshebels an einem dem Führungsabschnitt gegenüberliegenden Führungsbereich des Kraftaufnahmeabschnitts entlang geführt wird und/oder dass die zusätzliche Führungsstruktur bei der Rotationsbewegung des Antriebshebels an der endständigen Begrenzung anliegt. Hierzu kann das Kraftübertragungselement insbesondere rund ausgebildet sein, wobei in einem ersten Bereich mit Vorteil Vor- und/oder Rücksprünge, insbesondere Verzahnungen, ausgebildet sind, während in einem zweiten, vorzugsweise dem restlichen, Bereich die Rundung glatt ausgebildet ist und insbesondere mit Vorteil der Form der endständigen Begrenzung entspricht.

In einer besonders vorteilhaften Ausgestaltung kann das Getriebe ein erstes Führungselement aufweisen. Das erste Führungselement kann hierbei eingerichtet sein, die lineare Translationsbewegung des Antriebshebels zu führen, wobei dabei das erste Führungselement mit einer Seitenwand des Antriebshebels zumindest teilweise in, insbesondere direktem, Kontakt stehen kann.

Mit besonderem Vorteil kann das erste Führungselement in der ersten Getriebeposition zudem eine Rotationsbewegung des Antriebshebels verhindern, wenn der Antriebshebel und das erste Führungselement in direktem Kontakt stehen, sodass die lineare Translationsbewegung in der ersten Getriebeposition sichergestellt ist.

Insbesondere können Antriebshebel und das erste Führungselement in der ersten Getriebeposition vorteilhafterweise mit ihren Längserstreckungen, insbesondere vollständig, parallel zueinander ausgerichtet sein, insbesondere für den Fall, dass das erste Führungselement mit seiner Längserstreckung parallel zum Verschlusselement ausgerichtet ist.

In einer besonders vorteilhaften Ausgestaltungsform kann das erste Führungselement schräg zu einer Erstreckungsebene des Verschlusselements ausgerichtet sein. Insbesondere in dieser Ausgestaltungsform kann zwischen der Führung der linearen Translation während eines ersten Vorgangs, beinhaltend das Verschlie-ßen der Gebäudeöffnung mit anschließendem Verriegeln des Verschlusselements im Rahmen, und während eines zweiten Vorgangs, beinhaltend das Entriegeln des Verschlusselements im Rahmen mit anschließendem Öffnen der Gebäudeöffnung, unterschieden werden.

Während des ersten Vorgangs wird die Rotation des Antriebshebels in der zweiten Getriebeposition durch ein Anschlagen des Verschlusselements an dem Rahmen begrenzt und wird in der Folge eine lineare Translationsbewegung des Antriebshebels in der ersten Getriebeposition linear geführt, insbesondere durch das Anschlagen des Verschlusselements an dem Rahmen. Im Regelfall befindet sich in der Gebäudeöffnung insbesondere eine während des Verschließens zu komprimierende Dichtung. Die durch das Antriebsmodul erzeugte Kraft kann hierbei nicht zur Komprimierung der Dichtung ausreichen. In der Folge kann/muss die Dichtung durch das Verriegeln des Verschlusselements im Rahmen mittels der Verriegelungseinheit komprimiert werden. Hierbei weist der Antriebshebel mit Vorteil eine parallele Ausrichtung zum Verschlusselement auf, steht demnach insbesondere nicht in, insbesondere direktem, Kontakt mit dem ersten Führungselement. Gleichzeit bildet diese Ausrichtung eine Ausgangstellung für den zweiten Vorgang. Ausgehend dieser Ausgangstellung erfährt der Antriebshebel während der Entriegelung der Verriegelungseinheit zunächst keine Führung durch das erste Führungselement während der hierzu benötigten linearen Translationsbewegung. Vielmehr kann die Rotation des Antriebshebels durch die Verriegelungseinheit selbst unterbunden werden solang diese einen verriegelten Zustand aufweist. Sobald die Verriegelungseinheit, insbesondere vollständig, entriegelt ist, wird die Rotation des Antriebshebels nicht mehr durch die Verriegelungseinheit begrenzt und/oder unterbunden. Ferner stehen auch das erste Führungselement und der Antriebshebel nicht in, insbesondere direktem, Kontakt. Der Antriebshebel erfährt durch die Motoreinheit bzw. durch das Getriebe ein Drehmoment in Richtung des ersten Führungselements, welches eine Rotation des Antriebshebels zum ersten Führungselement hin initiiert, bis der Antriebshebel an das erste Führungselement anschlägt, folglich mit diesem in, insbesondere direktem, Kontakt steht. In der Folge führt das erste Führungselement die lineare Translationsbewegung des Antriebshebel im weiteren Verlauf des zweiten Vorgangs aus. Ferner kann die lineare Translationsbewegung somit auch schräg zum Verschlusselement ausgerichtet sein. Insbesondere kann dies eine Dekomprimierung der Dichtung bewirken. Das Verschlusselement kann dadurch bereits in der ersten Getriebeposition geringfügig aus dem Rahmen geführt werden, wodurch das anschließende Öffnen der Gebäudeöffnung weiter vereinfacht werden kann.

Es kann ferner möglich sein, dass die Rotation und die lineare Translation des Antriebshebels in der ersten Getriebeposition nicht sukzessive, sondern gleichzeitig erfolgen. In diesem Fall kann das Verlagern des Antriebshebels, insbesondere während der Entriegelung, als gekrümmte lineare Translationsbewegung beschrieben/aufgefasst werden. Dies kann insbesondere abhängig von der Ausgestaltung der Verriegelungseinheit sein und stellt insbesondere keine Rotationsbewegung des Antriebshebels dar, wie sie in der zweiten Getriebeposition ausgeführt wird.

In einer besonders vorteilhaften Ausführungsform kann der Antriebshebel eine Aussparung aufweisen. Das erste Führungselement kann derart angeordnet und/oder ausgebildet sein, dass das erste Führungselement in der ersten Getriebeposition in die Aussparung eingreift und/oder innerhalb dieser orientiert ist und in der zweiten Getriebeposition von der Aussparung getrennt gelegen ist. Insbesondere kann dann der Antriebshebel das erste Führungselement mit der Aussparung umschließen und während der linearen Translationsbewegung vorzugsweise an dem ersten Führungselement in Richtung dessen Längserstreckung entlanggeführt werden, wobei unter der Längserstreckung insbesondere jene Erstreckung zu sehen ist, welche zumindest nahezu parallel zur linearen Translationsbewegung orientiert ist. Insbesondere kann der Antriebshebel während der Rotationsbewegung hingegen zumindest zeitweise an dem ersten Führungselement entlang einer Stirnseite geführt werden, wobei die Stirnseite insbesondere jene Seite ist, welche nicht parallel zur linearen Translationsbewegung orientiert ist, vorzugsweise zu dieser nahezu orthogonal verläuft, und insbesondere dem Kraftübertragungselement am nächsten ist. Insbesondere kann die Stirnseite mit Vorteil nicht planar ausgebildet sein, sondern so geformt, dass deren Form ein Gegenstück zu jener Seite des Antriebshebels ist, welche an der Stirnseite des ersten Führungselements entlanggeführt werden soll. Insbesondere kann das erste Führungselement, insbesondere an dessen Stirnseite bzw. einem Bereich nahe der Stirnseite entlang der Längserstreckung, vorteilhafterweise Radien und/oder Fasen aufweisen, welche Entspannungsgeräusche beim Wechsel zwischen Rotationbewegung und linearer Translationsbewegung des Antriebshebels reduzieren, vorzugsweise eliminieren, können.

Insbesondere ist das erste Führungselement mit Vorteil schräg in einem Winkel von 0,1 bis 10°, insbesondere 0,2 bis 5°, insbesondere 0,5 bis 2°, zum Verschlusselement angeordnet. Der optimale Winkel hängt hierbei insbesondere mit der räumlichen Ausgestaltung der Gebäudeöffnung zusammen. Wichtig für die Wahl des optimalen Winkels können hierbei insbesondere ein Komprimierungsgrad der Dichtung, eine Dicke/Tiefe des Rahmens und/oder des Verschlusselements sowie die Ausgestaltungsform der Verriegelungseinheit, insbesondere in Relation zur Dichtung, sein.

Ferner ist denkbar eine parallele sowie schräge Ausrichtung des ersten Führungselements zum Verschlusselements miteinander zu kombinieren. Hierzu kann das erste Führungselement einen ersten und einen zweiten Führungsabschnitt aufweisen. Beide Führungsabschnitte weisen hierbei zudem eine Längserstreckung auf. Die Längserstreckungen der beiden Führungsabschnitte sind dann schräg zueinander ausgerichtet, wobei der erste Führungsabschnitt mit seiner Längserstreckung parallel und der zweite Führungsabschnitt mit seinem Führungsabschnitt schräg zu der Erstreckungsebene des Verschlusselement ausgerichtet ist. Hierbei führt der erste Führungsabschnitt mit Vorteil die lineare Translationsbewegung des Antriebshebels, insbesondere während des ersten Vorgangs, in einer ersten Bewegungsrichtung und der zweite Führungsabschnitt führt die lineare Bewegung des Antriebshebels, insbesondere während des zweiten Vorgangs, in einer zweiten Bewegungsrichtung. Insbesondere sind dabei auch die erste und die zweite Bewegungsrichtung schräg zueinander ausgerichtet. Die Wirkung des schrägen zweite Führungsabschnitts entspricht jener der voranstehend beschriebenen Ausgestaltungsform mit schräg orientiertem ersten Führungselement. Der parallele, erste Führungsabschnitt kann indes die Führung des Antriebshebels durch das Anschlagen des Verschlusselements an dem Rahmen während des ersten Vorgangs ersetzten/unterstützen. Ferner können der erste und zweite Führungsabschnitt insbesondere jeweils durch ein eigenes, einzelnes Führungselement anstelle eines gemeinsamen Führungselements ausgebildet sein. Vorteilhaftweise kann an dem ersten Führungselement zudem ein Rückhalteelement zum Begrenzen, insbesondere zum Verhindern, eines Verlagerns des Antriebshebels durch Ausweichbewegungen, welche weder der linearen Translationsbewegung noch der Rotationsbewegung entsprechen, vorgesehen sein. Auf diese Art und Weise können schädliche Ausweichbewegungen, welche die Kraftübertragung durch den Antriebshebel mindern, effizient reduziert, insbesondere unterbunden, werden.

In einer weiteren vorteilhaften Gestaltungsform kann das Getriebe ein zweites Führungselement aufweisen, wobei das zweite Führungselement eingerichtet sein kann, die Rotationsbewegung des Antriebshebels zu führen. Hierbei kann das zweite Führungselement in der zweiten Getriebeposition mit einer Stirnseite und/oder einer an der Stirnseite angeordneten Nase des Antriebshebels in, insbesondere direktem, Kontakt stehen. Vorteilhafterweise kann dann darüber hinaus die Rotationsbewegung durch Verlagern der Stirnseite und/oder der an der Stirnseite angeordneten Nase des Antriebshebels entlang dem zweiten Führungselement bewirkt werden. Das zweite Führungselement sorgt wirkt insofern schädlichen Ausweichbewegungen während der Rotation des Antriebshebels in der zweiten Getriebeposition entgegen, minimiert dadurch einen Kraftverlust während der Rotationsbewegung des Antriebshebels durch solche Ausweichbewegungen, unterbindet diesen mit Vorteil vollständig.

Alternativ oder zusätzlich kann das Getriebe mit Vorteil ein drittes Führungselement aufweisen. Vorteilhafterweise kann das das dritte Führungselement in der ersten Getriebeposition die Rotation des Antriebshebels verhindern, indem das dritte Führungselement derart angeordnet und/oder geformt ist, dass das dritte Führungselement in der ersten Getriebeposition mit einer Abstützfläche des Antriebshebels in Kontakt steht, insbesondere während der linearen Translationsbewegung des Antriebshebels an der Abstützfläche vorbeigeführt wird bzw. die Abstützfläche an dem dritten Führungselement vorbeigeführt wird. Gegebenenfalls kann das dritte Führungselement ferner eingerichtet sein, die Rotationsbewegung des Antriebshebels zu führen. Es kann dazu insbesondere derart angeordnet und/oder geformt sein, dass es in der zweiten Getriebeposition durch einen Führungskanal des Antriebshebels hindurch geführt werden kann. Insbesondere kann eine solche Führung nur zeitweise während der Rotationsbewegung des Antriebshebels vorliegen. Des Weiteren können das dritte Führungselement und der Führungskanal vorteilhafterweise passend zueinander geformt sein, können insbesondere während des Durchführens des dritten Führungselements durch den Führungskanal vorzugsweise dauerhaft miteinander in Kontakt stehen.

Vorteilhafterweise kann das Antriebsmodul mit dem Rahmen und dem Verschlusselement verbunden sein. Hierbei kann der Antriebshebel mit einem Anschlagselement, insbesondere drehbar, gekoppelt sein. Das Anschlagselement am Rahmen oder Verschlusselement hilft hierbei die Kraftübertragung der durch die Motoreinheit erzeugten Kraft zur Öffnung der Gebäudeöffnung über den Antriebshebel auf den Rahmen bzw. das Verschlusselement zu übertragen. Da der Rahmen feststehend ist, drückt sich das Verschlusselement über den Antriebshebel in der Folge von dem Rahmen ab bzw. wird von diesem weggedrückt, um so die Rotationsbewegung zu bewirken.

Mit besonderem Vorteil kann das Anschlagselement mit dem Rahmen oder Verschlusselement, insbesondere linear, verlagerbar gekoppelt sein, woraus eine höhere Flexibilität bei der Positionierung der einzelnen Bauteile resultiert.

Das Anschlagselement kann insbesondere als Gleiter, aber auch beispielsweise als Rolle oder Ähnliches ausgebildet sein. Bevorzugt wird hierbei in Bezug auf Stick-Slip, Wirkungsgrad und/oder Verschmutzungstoleranz insbesondere, dass das Anschlagselement als Rolle ausgebildet ist.

Gemäß einer besonders vorteilhaften Ausgestaltungsform kann der Antriebshebel über eine Kopplungseinheit mit der Verriegelungseinheit lösbar gekoppelt sein. Vorteilhafterweis kann dabei die Kopplungseinheit ein Kopplungselement und eine Kopplungsaufnahme zur Aufnahme des Kopplungselements aufweisen. Hierbei ist es besonders vorteilhaft, wenn die Kopplung zwischen Antriebshebel und Verriegelungseinheit eingerichtet ist, durch die Rotationsbewegung des Antriebshebels gelöst zu werden. Dies ermöglicht es, die Rotation des Antriebshebels in der zweiten Getriebeposition sowohl zum Öffnen der Gebäudeöffnung durch Verlagern des Verschlusselements als auch gleichzeitig zum Entkoppeln des Antriebshebels von der Verriegelungseinheit zu nutzen. Dies ermöglicht eine höhere Flexibilität bei der räumlichen Ausgestaltung des Antriebsmoduls, insbesondere der Positionierung der Verriegelungseinheit im Rahmen sowie am Verschlusselement.

Mit Vorteil kann die Verriegelungseinheit mindestens ein Riegelelement und mindestens eine Riegelaufnahme zur Aufnahme des mindestens einen Riegelelements aufweisen. Durch Eingreifen des Riegelelements in die Riegelaufnahme bzw. durch Aufnahme des Riegelelements in der Riegelaufnahme kann zudem die Rotationsbewegung des Antriebshebels verhindert werden. Besonders vorteilhaft ist hierbei eine Ausgestaltungsform, in welcher das mindestens eine Riegelelement durch ein Verbindungselement mit dem Antriebshebel, insbesondere über das Kopplungselement, verbunden ist. Mit Vorteil kann die mindestens eine Riegelaufnahme am Rahmen der Gebäudeöffnung angeordnet sein. Durch die Entkopplungsmöglichkeit ist es dann dennoch möglich das mindestens eine Riegelelement am Verschlusselement anzuordnen, woraus abermals eine größere Flexibilität bezüglich der räumlichen Ausgestaltung bzw. Positionierung des Antriebsmoduls, hier genauer der Verriegelungseinheit, resultiert. Mit besonderem Vorteil kann das mindestens eine Riegelelement in einer ersten Riegelstellung in die mindestens eine Riegelaufnahme eingreifen, während das mindestens eine Riegelelement in einer zweiten Riegelstellung nicht in die mindestens eine Riegelaufnahme eingreift. Das Verschlusselement ist dann in der ersten Riegelstellung in dem Rahmen verriegelt und in der zweiten Riegelstellung entriegelt, sodass in der zweiten Riegelstellung eine Rotation des Verschlusselements um die Verbindungsachse ermöglicht ist. In einer besonders vorteilhaften Ausgestaltungsform der erfindungsgemäßen Gebäudeöffnung können das mindestens eine Riegelelement und die mindestens eine Riegelaufnahme an einer der Verbindungsachse gegenüberliegenden Seite des Rahmens und des Verschlusselementes angeordnet sein. Dies steigert die Sicherheit der Gebäudeöffnung in einem verriegelten Zustand gegenüber einem ungewollten Öffnen, insbesondere von außerhalb des Gebäudes durch einen Dritten.

In einer weiteren vorteilhaften Ausgestaltungsform kann vorgesehen sein, dass die Verriegelungseinheit, insbesondere das mindestens eine Riegelelement, über eine Eckumlenkung mit dem Antriebshebel verbunden ist. Dies ermöglicht die Anordnung von Antriebshebel und Verriegelungseinheit, insbesondere des mindestens eine Riegelelements, an unterschiedlichen Seiten der Gebäudeöffnung. Insbesondere können so mehrere Riegelelemente ebenfalls an unterschiedlichen Seiten der Gebäudeöffnung angeordnet werden.

Die Motoreinheit kann vorteilhafterweise an dem Verschlusselement angeordnet sein, dies insbesondere aufgrund des Platzbedarfs der Motoreinheit und insofern dann, wenn es sich um Gebäudeöffnungen von geringer Größe handelt. Durch den Platzbedarf der Motoreinheit wird bei der Anordnung in einem Rahmen die effektive Öffnungsfläche der Gebäudeöffnung stärker verringert als bei der Anordnung am Verschlusselement.

Die erfindungsgemäße Gebäudeöffnung, insbesondere Führungselemente, Antriebshebel und Verriegelungseinheit, kann/können mit Vorteil insbesondere derart ausgestaltet sein, dass während des Verschleißens und Verriegelns des Verschlusselements ein Übergang von der Rotation zur linearen Translationsbewegung des Antriebshebels die Dichtelemente (noch) nicht vollständig komprimiert bzw. vorgespannt sind und anschließend die Riegelelemente während der linearen Translationsbewegung des Antriebshebels in die Riegelaufnahme verlegt werden, insbesondere aus der zweiten Riegelstellung in die erste Riegelstellung verbracht werden, wodurch insbesondere die Dichtelemente vollständig komprimiert bzw. vorgespannt werden.

Insbesondere kann die Verbindungsachse zwischen Verschlusselement und Rahmen einer erfindungsgemäßen Gebäudeöffnung zum Boden des Gebäudes eine beliebige Orientierung aufweisen. Bevorzugt werden jedoch zum Boden des Gebäudes vertikale oder horizontale Orientierungen.

Ferner kann die Gebäudeöffnung in Bezug auf einen maximalen Öffnungswinkel zwischen Verschlusselement und Rahmen unterschiedliche ausgestaltet werden. Hierbei werden zumeist maximale Öffnungswinkel von über 90° bevorzugt, obgleich für verschiedenen Anwendungen auch geringere maximale Öffnungswinkel unter 90° vorteilhaft sein können, zum Beispiel 45° - 60°. Der erforderliche maximale Öffnungswinkel hängt in diesem Zusammenhang von Art und gewünschter Funktion der Gebäudeöffnung ab. Mit der erfindungsgemäßen Gebäudeöffnung ist es auch möglich, zwischen Verschlusselement und Rahmen lediglich einen geringen Öffnungswinkel vorzusehen für eine Spaltlüftung.

Ferner wird die Aufgabe auch durch eine Verwendung eines erfindungsgemäßen Antriebsmoduls in einer erfindungsgemäßen Gebäudeöffnung gelöst.

Die beschriebenen Vorteile und vorteilhaften Weiterbildungen und Ausgestaltungsformen der erfindungsgemäßen Gebäudeöffnung gelten hierbei ebenfalls auch für das erfindungsgemäße Antriebsmodul als auch die erfindungsgemäße Verwendung eines erfindungsgemäßen Antriebsmoduls in einer erfindungsgemä-ßen Gebäudeöffnung.

Weitere Vorteile und Merkmale ergeben sich anhand nachfolgender Beschreibung eines besonders vorteilhaften Ausführungsbeispiels des erfindungsgemäßen Antriebsmoduls anhand der beiliegenden Figuren. Dabei zeigen:
- Figur 1: eine Darstellung des Antriebsmoduls in verschlossenem und verriegeltem Zustand;
- Figur 2: eine Darstellung des Antriebsmoduls in verschlossenem und entriegeltem Zustand;
- Figur 3: eine Darstellung des Antriebsmoduls in offenem Zustand;
- Figur 4: eine Explosionsdarstellung des Getriebes;
- Figur 5: eine Darstellung der Führungselemente;
- Figur 6: eine Explosionsdarstellung des Getriebes mit einem ersten Führungselement in einer Variante mit zwei zueinander schrägen Führungsabschnitte;
- Figur 7: eine Darstellung der Führungselemente mit einem ersten Führungselement in der Variante mit zwei zueinander schrägen Führungsabschnitte;
- Figur 8: eine Darstellung des Antriebshebels;
- Figur 9: eine Darstellung des Getriebes mit einem zylindrisch ausgebildeten ersten Führungselement vor einer Rotation des Antriebshebels in der zweiten Getriebeposition;
- Figur 10: eine Darstellung des Getriebes mit einem zylindrisch ausgebildeten ersten Führungselement nach einer Rotation des Antriebshebels in der zweiten Getriebeposition;
- Figur 11: eine Darstellung einer alternativen besonders vorteilhaften Ausgestaltungsform eines erfindungsgemäßen Antriebsmoduls in verschlossenem und verriegeltem Zustand;
- Figur 12: eine Darstellung des Getriebes der alternativen besonders vorteilhaften Ausgestaltungsform eines erfindungsgemäßen Antriebsmoduls zeigend einen Übergang von einem verriegelten in einen entriegelten Zustand durch lineare Translationsbewegung des Antriebshebels.
- Figur 13: eine Darstellung des Getriebes der alternativen besonders vorteilhaften Ausgestaltungsform eines erfindungsgemäßen Antriebsmoduls im entriegeltem, jedoch noch verschlossenem Zustand;
- Figur 14: eine Darstellung des Getriebes der alternativen besonders vorteilhaften Ausgestaltungsform eines erfindungsgemäßen Antriebsmodulsöffneten Zustand;
- Figur 15: eine Darstellung des Antriebshebels des Getriebes der alternativen besonders vorteilhaften Ausgestaltungsform eines erfindungsgemäßen Antriebsmoduls; und
- Figur 16: eine Darstellung der Führungselemente (erstes und zweites Führungselement) des Getriebes der alternativen besonders vorteilhaften Ausgestaltungsform eines erfindungsgemäßen Antriebsmoduls.

Die Figuren dienen allein der Erläuterung der gezeigten Ausführungsformen und sind nicht als vollwertige Konstruktionszeichnungen zu verstehen. Gleiche Elemente sind in den Figuren mit gleichen Bezugszeichen versehen.

Die Figuren 1 bis 3 zeigen jeweils ein erfindungsgemäßes Antriebsmodul in einer Gebäudeöffnung 1 mit einem Rahmen 2 und einem Verschlusselement 3 in unterschiedlichen Verriegelungs- und Öffnungspositionen. Rahmen 2 und Verschlusselement 3 sind über Scharniergelenke 4 miteinander verbunden (jeweils nur ein Gelenk gezeigt), die eine Verbindungsachse bzw. eine Rotations- oder Schwenkachse bestimmen. Hierbei zeigen Figur 1 und 2 die Gebäudeöffnung 1 in einem verschlossenen Zustand, wobei das Verschlusselement 3 in Figur 1 im Rahmen 2 verriegelt und in Figur 2 entriegelt ist. Figur 3 hingegen zeigt die Gebäudeöffnung 1 in einem geöffneten Zustand mit einem Öffnungswinkel von ca. 90° zwischen dem Rahmen 2 und dem Verschlusselement 3.

Das Antriebsmodul verfügt über eine Motoreinheit 5, welche am Verschlusselement 3 befestigt ist und mittels eines Getriebes einen Antriebshebel 6 verlagern kann. Das Getriebe besteht aus einem Zahnrad 7 als Kraftübertragungselement sowie einem in dem Antriebshebel 6 ausgebildeten Kraftaufnahmeabschnitt 8 in welchen das Zahnrad 7 eingreift. Der Kraftübertragungsabschnitt weist hierzu eine nach Art einer Zahnstange gebildete Längsverzahnung 9 auf, über welche ein Eingreifen des Zahnrads 7 und des Kraftaufnahmeabschnitts 8 ineinander ermöglicht wird.

Figur 1, folglich der verriegelte Zustand, und Figur 2, folglich der entriegelte Zustand, unterscheiden sich vor allem durch die Getriebeposition bzw. die Position des Antriebshebels 6. Hierbei zeigt Figur 1 eine erfindungsgemäße erste Getriebeposition und Figur 2 eine erfindungsgemäße zweite Getriebeposition. Zwischen diesen beiden Getriebeposition kann durch eine Verlagerung des Antriebshebels 6 mittels einer linearen Translationsbewegung gewechselt werden. Diese lineare Translationsbewegung wird durch eine Führungsschiene 10 geführt, welche Bestandteil des Getriebes und an der Motoreinheit 5 angeordnet ist. Beim Verlagern des Antriebshebels 6 wird dieser an der Führungsschiene 10 entlanggeführt. Auch wird in der ersten Getriebeposition eine unerwünschte Rotation des Antriebshebels 6 durch die Führungsschiene 10 unterbunden.

Figur 1 zeigt zudem, dass ein am Verschlusselement 3 angeordneter Riegel 11 im verriegelten Zustand bzw. in der ersten Getriebeposition der Verriegelungseinheit in eine am Rahmen 2 angeordnete Riegelaufnahme 12 eingreift, wodurch eine Rotation des Verschlusselements 3 zum Rahmen 2 um das Gelenk 4 unterbunden und das Verschlusselement 3 im Rahmen 2 gehalten und gesichert ist. Zur Entriegelung der Verriegelungseinheit ist eine Bewegung des Riegels 11 aus der Riegelaufnahme 12 nötig. Diese Bewegung wird durch das in der ersten Getriebeposition durch den Antrieb der Motoreinheit 5 bewirkte Verlagern des Antriebshebels 6 in seiner Längsrichtung bewirkt. Hierzu ist der Riegel 11 mit dem Antriebshebel 6 über eine Eckumlenkung 13 und eine Kopplung miteinander lösbar gekoppelt. Die Kopplung besteht hierbei aus einem Treibzapfen 14 und einer Zapfenaufnahme 15, wobei der Treibzapfen 14 mit der Eckumlenkung 13 verbunden und die Zapfenaufnahme 15 am Antriebshebel 6 angeordnet ist. In der zweiten Getriebeposition sorgt die durch den Antrieb der Motoreinheit 5 erwirkte Rotation des Antriebshebels 6 für eine Entkopplung zwischen Antriebshebel 6 und Verriegelungseinheit, indem der Treibzapfen 14 aus der Zapfenaufnahme 15 hinausgedreht wird (vergleiche Figur 3). Eine solche Rotation ist nur in der zweiten Getriebeposition möglich, in welcher ein entriegelter Zustand des Verriegelungselements vorliegt, demnach der Riegel 11 nicht in die Riegelaufnahme 12 eingreift. Ein Öffnen der Gebäudeöffnung (vergleiche Figuren 2 und 3) durch Rotation des Verschlusselements 3 relativ zu dem Rahmen 2 um die durch die Scharniergelenke 4 bestimmte Verbindungsachse wird ermöglicht. Insbesondere wird der Antriebshebel 6 während dieser Rotation automatisch von der Verriegelungseinheit entkoppelt.

Zum Öffnen und Verschließen der Gebäudeöffnung 1 stützt sich der Antriebshebel 6 mittels eines Anschlagselements 16 vom Rahmen 2 ab. Anschlagselement 16 und Antriebshebel 6 sind hierbei um eine parallel zu der Verbindungsachse liegende Drehachse drehbar miteinander verbunden. Hierzu weist der Antriebshebel 6 eine Bohrung 17 auf, in welche das Anschlagselement 16 eingreifen kann. Ferner sitzt das Anschlagselement 16 auf einer Laufschiene 18, die ein lineares Verlagern des Anschlagselements 16 ermöglicht. Das Anschlagselement 16 kann hierbei insbesondere als Gleiter, so auch in den Figuren 1 bis 3 gezeigt, aber auch beispielsweise als Rolle oder Ähnliches ausgebildet sein. Bevorzugt wird hierbei in Bezug auf Stick-Slip, Wirkungsgrad und/oder Verschmutzungstoleranz insbesondere, wenn das Anschlagselement 16 als Rolle ausgebildet ist.

Insbesondere kann auch die Laufschiene 18 bei der Führung des Antriebshebels 6 zumindest zeitweise mitwirken.

Die Figuren 4 bis 8 zeigen eine typische Ausgestaltung des Getriebes genauer und lassen insbesondere ein Führungsmodul 19 mit einer Führungsschiene 10 und/oder Führungsabschnitten 23 und 24 für den Antriebshebel 6 erkennen, zeigen auch den Antriebshebel 6 selbst.

Das Führungsmodul 19 ist an der Motoreinheit 5 festgelegt und umfasst die Führungsschiene 10, an welcher ein Rückhalteelement 20 angeordnet ist. An dem Führungsmodul 19 ist im Bereich einer Bodenplatte weiterhin eine Aussparung 21 ausgebildet, an deren Ende sich eine Rundführung 22 befindet. Die Figuren 4 und 5 zeigen hierbei eine Führungsschiene 10 mit einem graden, stetigen und einteiligen Aufbau, während die Figuren 6 und 7 eine Führungsschiene 10 zeigen, welche einen ersten Führungsabschnitt 23 und einen zweiten Führungsabschnitt 24 aufweist. Die beiden Führungsabschnitte 23 und 24 verlaufen hierbei quer zueinander, stehen hier insbesondere zueinander schräg. Insbesondere ist der zweite Führungsabschnitt 24 hierbei optional, sodass auf diesen verzichtet werden kann. Das Rückhalteelement 20 umgreift den Antriebshebel 6 und verhindert so, dass dieser aufgrund der Kraftübertragung von dem Führungsmodul 19, bzw. von dessen Bodenplatte abgehoben wird und so eine schädliche Ausweichbewegung ausführt, dies insbesondere auch während der Rotation. Je nach Position des Antriebshebels 6 führt die Aussparung 21 in der ersten Getriebeposition die lineare Translationsbewegung des Antriebshebels bzw. in der zweiten Getriebeposition die Rotationsbewegung. Hierzu greift der Antriebshebel 6 mit einer an seiner Stirnseite 25 angeordneten Nase 26 in die Aussparung 21 ein und wird in der ersten Getriebeposition, insbesondere mittels der Führungsschiene 10, darin längsgeführt. In der zweiten Getriebeposition wird die Nase 26 während der Rotation entlang der Rundführung 22 geführt, wodurch die Rotation des Antriebshebels 6 weiter stabilisiert wird.

Die Figuren 9 und 10 zeigen eine Ausgestaltungsform des Getriebes, in welcher das Führungsmodul 19 keine Führungsschiene 10 oder Führungsabschnitte 23 und 24, sondern ein Stiftelement 27 zur Führung des Antriebshebels 6 aufweist.

Verglichen mit den Figuren 4 bis 8 verfügt der Antriebshebel 6 an der Stirnseite 25 über eine längere Erstreckung, während die Position der (in den Figuren 9 und 10 nicht näher zu erkennenden) Nase 26 insbesondere unverändert ist. Das Stiftelement 27 ist zylinderförmig ausgebildet. Die Position des Stiftelements 27 ist dahingehend gewählt, dass der Antriebshebel 6 und das Stiftelement 27 während der Rotation des Antriebshebels 6 in der zweiten Getriebeposition zumindest zum Beginn der Rotation während eines Öffnens der Gebäudeöffnung in Kontakt stehen und der Antriebshebel 6 mit seiner Stirnseite 25 während der Rotation an dem Stiftelement 27 entlanggeführt wird. Ist das Stiftelements 27 analog zu einer schrägen Führungsschiene 23 positioniert, bzw. für den Fall, dass das Stiftelement 27 mit einer hypothetischen Führungsschiene 23 fluchten würde, steht das Stiftelement 27 während des Schließens der Gebäudeöffnung 1 in keinem Kontakt zum Antriebshebel 6; der Antriebshebel 6 kann dann insbesondere durch den Anschlag des Verschlusselements 2 an dem Rahmen 3 geführt werden. Während des Öffnens der Gebäudeöffnung 1 wiederum wird der Antriebshebel 6 an das Stiftelement 27 heran verlagert, sodass das Stiftelement 27 in der Folge die lineare Bewegung des Antriebshebels 6 in der ersten Getriebeposition führen kann
Die Figuren 11 bis 16 zeigen eine weitere besonders vorteilhafte Ausführungsform eines erfindungsgemäßen Antriebsmoduls oder zeigen detailliert einzelne Komponenten dieses Gegenstands.

Dabei entspricht der in den Figuren 11 bis 16 gezeigte Aufbau im Grundsatz dem Aufbau des in den Figuren 1 bis 10 gezeigten Ausführungsbeispiels und es sind in den Figuren 11 bis 16 die vorstehend beschriebenen in dem ersten Ausführungsbeispiel Elemente mit gleichen Bezugszeichen versehen, so dass auf die vorstehende Beschreibung insoweit Bezug genommen werden kann. Nachfolgend werden nun die Unterschiede der zweiten Ausführungsform gegenüber der ersten Ausführungsform näher erläutert, und es werden die sich aus den Unterschieden ergebenden Besonderheiten geschildert.

Die Figuren 11 bis 14 zeigen das Antriebsmodul bzw. das Getriebe in verschiedenen Getriebepositionen. Das gezeigte Kraftübertragungselement 7 ist in der gezeigten Ausführungsform nicht als vollständiges Zahnrad ausgebildet, sondern weist neben einer nur über einen Teil des Umfangs geführten Verzahnung 28 eine weitere glatte Führungsstruktur 29 auf. Die glatte Führungsstruktur 29 weist darüber hinaus einen Radius auf, welcher dem Radius eines jeden der gerundeten Enden des Kraftaufnahmeabschnitts 8 entspricht.

In Figur 11 wird das Antriebsmodul bzw. das Getriebe in einer erfindungsgemäßen ersten Getriebeposition gezeigt. Es liegt ein verschlossener und verriegelter Zustand vor. Das Kraftübertragungselement 7 liegt mit der glatten Führungsstruktur 29 an einem der Stirnseite 25 gegenüberliegenden Anschlag 30 an, greift ferner darüber hinaus mit einem Teil der Verzahnung 28 in die Längsverzahnung 9 ein, wodurch beim Verbringen des Getriebes in die erste Getriebeposition ein definierter Endpunkt gegeben ist.

In Figur 12 wird in Ergänzung zu Figur 11 selbiges Getriebe gezeigt, jedoch beim Übergang aus einer erfindungsgemäßen ersten in eine erfindungsgemäße zweite Getriebeposition. Der Antriebshebel 6 erfährt hierbei eine lineare Translationsbewegung. Geführt wird diese Bewegung zumindest durch ein Führungselement 31, indem dieses in eine Aussparung 32 des Antriebshebels 6 eingreift, wobei das Führungselement 31 insbesondere einem erfindungsgemäßen ersten Führungselement entspricht. In Figur 13 ist eine Position des Getriebes gezeigt, in der die in Figur 12 gezeigte lineare Translationsbewegung abgeschlossen ist. Das Kraftübertragungselement 7 schlägt nunmehr mit seiner glatten Führungsstruktur 29 an einem der Stirnseite 25 zugewandten Anschlag 33 an, greift abermals mit einem Teil der Verzahnung 28 in die Längsverzahnung 9 ein, wodurch abermals beim Verbringen des Getriebes in die zweite Getriebeposition ein definierter Endpunkt gegeben ist. Das Führungselement 31 ist nun außerhalb der Aussparung 32 orientiert, sodass es eine Rotation des Antriebshebels 6 gerade nicht mehr verhindert. Das Führungselement 31 kann gar so orientiert und geformt sein, dass dieses eine Rotation des Antriebshebels 6 an dessen Stirnseite 25 zumindest teilweise führen kann.

Darüber hinaus wird in den Figuren 11 bis 13 ferner mit einem Zapfenelement 34 ein weiteres Führungsmittel gezeigt, welches insbesondere einem erfindungsgemäßen dritten Führungselement entspricht. An diesem Zapfenelement 34 kann sich der Antriebshebel 6 mit einer Stützfläche 35 abstützen. Zudem wird der Antriebshebel 6 während seiner linearen Translationsbewegung an dem Zapfenelement 34 vorbeigeführt, so auch in den Figuren 11 bis 13 ersichtlich. Das Zapfenelement 34 trägt hierbei dazu bei, ungewollte Rotationsbewegungen des Antriebshebels 6 während der Translationsbewegung zu verhindern. In Figur 13 sind der Antriebshebel 6 und das Zapfenelement 34 so zueinander orientiert, dass das Zapfenelement 34 und die Abstützfläche 35 zueinander versetzt orientiert sind, das Zapfenelement 34 jedoch mit einem Kanal 36 des Antriebshebels 6 fluchtet. Während einer Rotationsbewegung des Antriebshebels 6 kann so das Zapfenelement 34 durch den Kanal 36 bewegt werden. Gegebenenfalls kann das Zapfenelement 34 diese Rotationsbewegung zusätzlich auch zumindest teilweise führen, indem das Zapfenelement 34 während der Rotation des Antriebshebels 6 zumindest teilweise an einer Innenfläche 37 (in Figuren 11 bis 14 nicht zu sehen, siehe Darstellung des Antriebshebels 6 in Figur 15) des Kanals 36 vorbeigeführt wird.

Figur 14 zeigt die Rotationsbewegung des Antriebshebels 6 in der zweiten Getriebeposition. Hierbei wird der Antriebshebel 6 mit seiner Stirnseite 25 an einer Wandrundung 38 geführt. Die Wandrundung 38 kann hierbei insbesondere ein erfindungsgemäßes zweites Führungselement sein. Insbesondere ist in Figur 14 ferner zu sehen, dass das Getriebe während des Verfahrens zwischen den Figuren 11 bis 14 von dem Treibzapfen 14 und somit von der Riegeleinheit entkoppelt wurde.

Während einer Rotation kann mit Vorteil der Antriebshebel 6 insbesondere nacheinander durch die verschiedenen Führungsmittel 31, 38 und ggf. 34 geführt werden, so vorzugsweise zunächst durch das Führungselement 31, gegebenenfalls anschließend durch das Zapfenelement 34 und abschließend durch die Wandrundung 38 bzw. bei umgekehrter Rotationsrichtung in inverser Reihenfolge. Insbesondere sind mit Vorteil dann die Übergänge zwischen den einzelnen abschnittsweisen Führungen durch die verschiedenen Führungsmittel 31, 38 und ggf. 34 fließend, ist der Antriebshebel 6 vorzugsweise zu keinem Zeitpunkt ohne eine Führung durch eines der Führungselemente 31, 34, 38.

Der in den Figuren 11 bis 14 verwendete Antriebshebel 6 ist in Figur 15 gezeigt. Im Unterschied zu der in Figur 8 gezeigten Ausführungsform weist der Antriebshebel 6 in Figur 15 die Aussparung 32 zum Eingreifen des Führungselements 31 auf. Des Weiteren ist die in Figur 8 vorhandene Zapfenaufnahme 15 durch den Kanal 36 mit der Innenfläche 37 ersetzt. Im verriegelten Zustand bzw. während der linearen Translationsbewegung des Antriebshebels 6 kann dennoch der Treibzapfen 14 in den Kanal 36 eingreifen, wodurch ein Verlegen des Treibzapfens 14 und dadurch ein Verriegeln des Verschlusselements 3 im Rahmen 2 der Gebäudeöffnung 1 ermöglicht werden kann. Zusätzlich weist der Antriebshebel 6 in der in Figur 15 gezeigten Ausführungsform die Abstützfläche 35 auf.

In Figur 16 wird das in den Figuren 11 bis 14 verwendete Führungsmodul 19 gezeigt. Dieses kann insbesondere das Führungselement 31 und die Wandrundung 38 umfassen. Insbesondere kann das Führungselement 31 derart geformt sein, dass eine Kontur einer Frontpartie 39 des Führungselementes 31, einer Kontur der Stirnseite 25 des Antriebshebels 6 entspricht, sodass das Führungselement 31 insofern nicht nur die lineare Translationsbewegung des Antriebshebels 6 sondern auch zumindest teilweise die Rotationbewegung des Antriebshebels 6 zu führen vermag. Insbesondere können hierzu vorteilhafterweise Kanten der Frontpartie 39 mit Radien und/oder Fasen versehen sein bzw. sind derart abgerundet ausgebildet, dass ein Wechsel zwischen Rotationsbewegung und linearer Translationsbewegung des Antriebshebels 6 nicht abrupt sondern fließend erfolgt, insofern dieser Wechsel fließend durch das Führungselement 31 geführt werden kann, wenn der Antriebshebel mit seiner Aussparung 32 soweit entlang des Führungselements 31 geführt wurde, dass die Aussparung 32 nicht mehr mit dem Führungselement 31 in Kontakt steht.

### Bezugszeichenliste

| | | | |
|---|---|---|---|
| 1 | Gebäudeöffnung | 21 | Aussparung |
| 2 | Rahmen | 22 | Rundführung |
| 3 | Verschlusselement | 23 | erster Führungsabschnitt |
| 4 | Scharniergelenk | 24 | zweiter Führungsabschnitt |
| 5 | Motoreinheit | 25 | Stirnseite |
| 6 | Antriebshebel | 26 | Nase |
| 7 | Kraftübertragungselement | 27 | Stiftelement |
| 8 | Kraftaufnahmeabschnitt | 28 | Verzahnung |
| 9 | Längsverzahnung | 29 | Führungsstruktur |
| 10 | Führungsschiene | 30 | Anschlag |
| 11 | Riegel | 31 | Führungselement |
| 12 | Riegelaufnahme | 32 | Aussparung |
| 13 | Eckumlenkung | 33 | Anschlag |
| 14 | Treibzapfen | 34 | Zapfenelement |
| 15 | Zapfenaufnahme | 35 | Abstützfläche |
| 16 | Anschlagselement | 36 | Kanal |
| 17 | Bohrung | 37 | Innenfläche |
| 18 | Laufschiene | 38 | Wandrundung |
| 19 | Führungsmodul | 39 | Frontpartie |
| 20 | Rückhalteelement | | |

## Patentansprüche

1. Antriebsmodul zum Verlagern eines Verschlusselements (3) relativ zu einem Rahmen (2) in einer Gebäudeöffnung (1) durch Rotation um eine Verbindungsachse (4) zwischen Verschlusselement (3) und Rahmen (2), insbesondere zum Öffnen und Schließen der Gebäudeöffnung (1), und zur Ver- und Entriegelung des Verschlusselements (3) in dem Rahmen (2),
mit einer Motoreinheit (5), einem Antriebshebel (6) und einer Verriegelungseinheit,
wobei die Motoreinheit (5) und der Antriebshebel (6) über ein Getriebe miteinander verbunden sind,
wobei das Getriebe eingerichtet ist, eine von der Motoreinheit (5) erzeugte Kraft und/oder ein von der Motoreinheit (5) erzeugtes Drehmoment in ein Bewegungsmoment zum Verlagern des Antriebshebels (6) umzusetzen, wobei das Bewegungsmoment in einer ersten Getriebeposition eine lineare Translationsbewegung und in einer zweiten Getriebeposition eine Rotationsbewegung des Antriebshebel (6) bewirkt,
wobei der Antriebshebel (6) eingerichtet ist, in der ersten Getriebeposition die lineare Translationsbewegung auf die Verriegelungseinheit und in der zweiten Getriebeposition die Rotationsbewegung auf das Verschlusselement (3) zu übertragen,
wobei das Getriebe ein mit der Motoreinheit (5) verbundenes Kraftübertragungselement (7) und einen Kraftaufnahmeabschnitt (8) aufweist, wobei der Kraftaufnahmeabschnitt (8) Teil des Antriebshebels (6) ist und an seiner Längserstreckung einen Führungsabschnitt (9) aufweist, **dadurch gekennzeichnet, dass**
der Kraftaufnahmeabschnitt (8) über eine entlang seiner Längserstreckung endständige Begrenzung (33) verfügt, wobei das Kraftübertragungselement (7) in der ersten Getriebeposition nicht an der endständigen Begrenzung (33) anliegt und in der zweiten Getriebeposition an der endständigen Begrenzung (33) anliegt.

2. Antriebsmodul nach Anspruch 1, **dadurch gekennzeichnet, dass** das Kraftübertragungselement (7) Vor- und/oder Rücksprünge, insbesondere eine Verzahnung, aufweist, welche in den Führungsabschnitt (9) des Kraftaufnahmeabschnitts (8) eingreifen, wobei der Führungsabschnitt Vor- und/oder Rücksprünge, insbesondere eine Verzahnung, aufweist und die Vor- und/oder Rücksprünge, insbesondere die Verzahnung, des Kraftübertragungselements (7) und des Führungsabschnitts (9) ineinander eingreifen.

3. Antriebsmodul nach Anspruch 2, **dadurch gekennzeichnet, dass** das Kraftübertragungselement (7) eine zusätzliche Führungsstruktur (29), welche insbesondere keine Vor- und/oder Rücksprünge, insbesondere Verzahnung, aufweist, und die zusätzliche Führungsstruktur (29) derart ausgebildet und/oder angeordnet ist, dass die zusätzliche Führungsstruktur (29) bei der linearen Translationsbewegung des Antriebshebels (6) an einem dem Führungsabschnitt (9) gegenüberliegenden Führungsbereich (29) des Kraftaufnahmeabschnitts (8) entlang geführt wird und/oder dass die zusätzliche Führungsstruktur (29) bei der Rotationsbewegung des Antriebshebels (6) an der endständigen Begrenzung (33) anliegt.

4. Antriebsmodul nach einem der vorherstehenden Ansprüche, **dadurch gekennzeichnet, dass** das Getriebe ein erstes Führungselement (10, 31) aufweist, wobei das erste Führungselement (10, 31) eingerichtet ist, die lineare Translationsbewegung des Antriebshebels (6) zu führen, wobei das erste Führungselement (10, 31) mit einer Seitenwand des Antriebshebels (6) zumindest teilweise in, insbesondere direktem, Kontakt steht und wobei das erste Führungselement (10, 31) insbesondere eine Rotationsbewegung des Antriebshebels (6) in der ersten Getriebeposition verhindert, wenn der Antriebshebel (6) und das erste Führungselement (10, 31) in direktem Kontakt stehen.

5. Antriebsmodul nach Anspruch 4, **dadurch gekennzeichnet, dass** der Antriebshebel (6) eine Aussparung (32) aufweist und das erste Führungselement (31) derart angeordnet und/oder ausgebildet ist, dass das erste Führungselement (31) in der ersten Getriebeposition in die Aussparung (32) eingreift und/oder innerhalb dieser orientiert ist und in der zweiten Getriebeposition nicht in die Aussparung (32) eingreift und/oder nicht in dieser orientiert ist.

6. Antriebsmodul nach einem der Ansprüche 4 oder 5, **dadurch gekennzeichnet, dass** das erste Führungselement (10, 31) schräg zu einer Erstreckungsebene des Verschlusselements (3) ausgerichtet ist, insbesondere in einem Winkel von 0,1 bis 10°, insbesondere 0,2 bis 5°, insbesondere 0,5 bis 2° und/oder dass das erste Führungselement (10) ein Rückhalteelement (20) zum Begrenzen, insbesondere zum Verhindern, eines Verlagerns des Antriebshebels (6) durch Ausweichbewegungen, welche weder der linearen Translationsbewegung noch der Rotationsbewegung entsprechen, aufweisen.

7. Antriebsmodul nach einem der vorherstehenden Ansprüche, **dadurch gekennzeichnet, dass** das Getriebe ein zweites Führungselement (22, 38) aufweist, wobei das zweite Führungselement (22, 38) eingerichtet ist, die Rotationsbewegung des Antriebshebels (6), insbesondere beim Schließen, zu führen, wobei das zweite Führungselement (22, 38) in der zweiten Getriebeposition mit einer Stirnseite (25) und/oder einer an der Stirnseite (25) angeordneten Nase (26) des Antriebshebels (6) in, insbesondere direktem, Kontakt steht und insbesondere die Rotationsbewegung durch Verlagern der Stirnseite (25) und/oder der an der Stirnseite (25) angeordneten Nase (26) des Antriebshebels (6) entlang dem zweiten Führungselement (22, 38) bewirkt wird.

8. Antriebsmodul nach einem der vorherstehenden Ansprüche, **dadurch gekennzeichnet, dass** das Getriebe ein drittes Führungselement (34) aufweist, wobei das dritte Führungselement (34) eingerichtet ist, die in der ersten Getriebeposition die Rotation des Antriebshebels (6) zu verhindern, indem das dritte Führungselement (34) derart angeordnet und/oder geformt ist, dass das dritte Führungselement (34) in der ersten Getriebeposition mit einer Abstützfläche (35) des Antriebshebels (6) in Kontakt steht.

9. Antriebsmodul nach einem der vorherstehenden Ansprüche, **dadurch gekennzeichnet, dass** der Antriebshebel (6) über eine Kopplungseinheit mit der Verriegelungseinheit lösbar gekoppelt ist, wobei die Kopplungseinheit insbesondere ein Kopplungselement (14) und eine Kopplungsaufnahme (15, 36) zur Aufnahme des Kopplungselements (14) aufweist und insbesondere die Kopplung zwischen Antriebshebel (6) und Verriegelungseinheit eingerichtet ist, durch die Rotationsbewegung des Antriebshebels (6) gelöst zu werden.

10. Gebäudeöffnung (1) mit einem Rahmen (2) und mit einem Verschlusselement (3) sowie mit einem Antriebsmodul nach einem der vorstehenden Ansprüche zum Verlagern des Verschlusselements (3) relativ zum Rahmen (2) durch Rotation um eine Verbindungsachse (4) zwischen Verschlusselement (3) und Rahmen (2), insbesondere zum Öffnen und Schließen der Gebäudeöffnung (1), und zur Ver- und Entriegelung des Verschlusselements (3) in dem Rahmen (2).

11. Gebäudeöffnung (1) nach Anspruch 10, **dadurch gekennzeichnet, dass** das Antriebsmodul mit dem Rahmen (2) und dem Verschlusselement (3) verbunden ist, wobei der Antriebshebel (6) mit einem Anschlagselement (16), insbesondere drehbar, gekoppelt ist.

12. Gebäudeöffnung (1) nach Anspruch 11, **dadurch gekennzeichnet, dass** das Anschlagselement (16) mit dem Rahmen (2) oder Verschlusselement (3), insbesondere linear, verlagerbar gekoppelt ist.

13. Gebäudeöffnung (1) nach einem der Ansprüche 10 bis 12, **dadurch gekennzeichnet, dass** die Verriegelungseinheit mindestens ein Riegelelement (11) und mindestens eine Riegelaufnahme (12) zur Aufnahme des mindestens einen Riegelelements (11) aufweist und die Rotationsbewegung des Antriebshebels (6) verhindert wird, wenn das Riegelelement (11) in die Riegelaufnahme (12) eingreift, wobei das mindestens eine Riegelelement (11) insbesondere durch ein Verbindungselement mit dem Antriebshebel (6), insbesondere, soweit auf Anspruch 9 rückbezogen, über die Kopplungseinheit, verbunden ist, wobei insbesondere das mindestens eine Riegelelement (11) in einer ersten Riegelstellung in die mindestens eine Riegelaufnahme (12) eingreift und in einer zweiten Riegelstellung nicht in die mindestens eine Riegelaufnahme (12) eingreift, wobei das Verschlusselement (3) in der ersten Riegelstellung in dem Rahmen (2) verriegelt und in der zweiten Riegelstellung entriegelt ist, sodass in der zweiten Riegelstellung eine Rotation des Verschlusselements (3) um die Verbindungsachse (4) ermöglicht ist und insbesondere die mindestens eine Riegelaufnahme (12) am Rahmen (2) der Gebäudeöffnung (1) angeordnet ist, und/oder wobei das mindestens eine Riegelelement (11) und die mindestens eine Riegelaufnahme (12) an einer der Verbindungsachse (4) gegenüberliegenden Seite des Rahmens (2) und des Verschlusselementes (3) angeordnet sind.

14. Gebäudeöffnung (1) nach einem der Ansprüche 10 bis 13, **dadurch gekennzeichnet, dass** die Verriegelungseinheit, insbesondere das mindestens eine Riegelelement (11), über eine Eckumlenkung (13) mit dem Antriebshebel (6) verbunden ist.

15. Verwendung eines Antriebsmoduls nach einem der Ansprüche 1 bis 9 in einer Gebäudeöffnung (1) nach einem der Ansprüche 10 bis 14.

## Claims

1. A drive module for displacing a closing element (3) relative to a frame (2) in a building opening (1) by rotation about a connecting axis (4) between the closing element (3) and the frame (2), in particular for opening and closing the building opening (1), and for locking and unlocking the closing element (3) in the frame (2), having a motor unit (5), a drive lever (6) and a locking unit, the motor unit (5) and the drive lever (6) being connected to one another via a transmission, the transmission being set up to convert a force generated by the motor unit (5) and/or a torque generated by the motor unit (5) into a movement moment for displacing the drive lever (6) wherein the movement moment causes a linear translational movement of the drive lever (6) in a first gear position and a rotational movement of the drive lever (6) in a second gear position, wherein the drive lever (6) is set up to transmit the linear translational movement to the locking unit in the first gear position and the rotational movement to the closing element (3) in the second gear position, wherein the transmission has a force transmission element (7) connected to the motor unit (5) and a force receiving section (8), wherein the force receiving section (8) is part of the drive lever (6) and has a guide section (9) on its longitudinal extension,
**characterised in that**
the force receiving section (8) has a terminal boundary (33) along its longitudinal extension, wherein the force transmission element (7) does not abut the terminal boundary (33) in the first transmission position and abuts the terminal boundary (33) in the second transmission position.

2. A drive module according to claim 1, **characterised in that** the force transmission element (7) has projections and/or recesses, in particular a toothing, which engage in the guide section (9) of the force receiving section (8), wherein the guide section has projections and/or recesses, in particular a toothing, and the projections and/or recesses, in particular the toothing, of the force transmission element (7) and of the guide section (9) engage in one another.

3. A drive module according to claim 2, **characterised in that**
**characterised in that** the force transmission element (7) has an additional guide structure (29), which in particular has no projections and/or recesses, in particular toothing, and the additional guide structure (29) is designed and/or arranged in such a way that the additional guide structure (29) is guided along a guide region (29) of the force receiving section (8) opposite the guide section (9) during the linear translational movement of the drive lever (6) and/or that the additional guide structure (29) abuts against the terminal boundary (33) during the rotational movement of the drive lever (6).

4. A drive module according to one of the preceding claims, **characterised in that** the transmission comprises a first guide element (10, 31), wherein the first guide element (10, 31) is arranged to guide the linear translational movement of the drive lever (6), wherein the first guide element (10, 31) being at least partially in contact, in particular direct contact with a side wall of the drive lever (6), and the first guide element (10, 31) in particular preventing a rotational movement of the drive lever (6) in the first transmission position when the drive lever (6) and the first guide element (10, 31) are in direct contact.

5. A drive module according to claim 4, **characterised in that** the drive lever (6) has a recess (32), and the first guide element (31) is arranged and/or formed in such a way that the first guide element (31) engages in and/or is oriented within the recess (32) in the first gear position and does not engage in and/or is not oriented in the recess (32) in the second gear position.

6. A drive module according to one of claims 4 or 5, **characterised in that** the first guide element (10, 31) is oriented obliquely with respect to an extension plane of the closing element (3), in particular at an angle of 0.1 to 10°, in particular 0.2 to 5°, in particular 0.5 to 2°, and/or **in that** the first guide element (10) has a retaining element (20) for limiting, in particular preventing, displacement of the drive lever (6) by evasive movements which correspond neither to the linear translational movement nor to the rotational movement.

7. A drive module according to one of the preceding claims, **characterised in that** the transmission has a second guide element (22, 38), the second guide element (22, 38) being set up to guide the rotational movement of the drive lever (6), in particular during closing, the second guide element (22, 38) being in contact, in particular direct contact, with an end face (25) and/or a nose (26), arranged on the end face (25), of the drive lever (6) in the second gear position and, in particular, the rotational movement being brought about by displacing the end face (25) and/or the nose (26), arranged on the end face (25), of the drive lever (6) along the second guide element (22, 38).

8. A drive module according to any one of the preceding claims, **characterised in that** the transmission comprises a third guide element (34), the third guide element (34) being arranged to prevent the rotation of the drive lever (6) in the first transmission position by the third guide element (34) being arranged and/or shaped such that the third guide element (34) is in contact with a support surface (35) of the drive lever (6) in the first transmission position.

9. A drive module according to one of the preceding claims, **characterised in that** the drive lever (6) is releasably coupled to the locking unit via a coupling unit, the coupling unit having in particular a coupling element (14) and a coupling receptacle (15, 36) for receiving the coupling element (14), and in particular the coupling between the drive lever (6) and the locking unit being arranged to be released by the rotational movement of the drive lever (6).

10. A building opening (1) with a frame (2) and with a closing element (3) as well as with a drive module according to one of the preceding claims for displacing the closing element (3) relative to the frame (2) by rotation about a connecting axis (4) between the closing element (3) and the frame (2), in particular for opening and closing the building opening (1), and for locking and unlocking the closing element (3) in the frame (2).

11. A building opening (1) according to claim 10, **characterised in that** the drive module is connected to the frame (2) and the closing element (3), the drive lever (6) being coupled, in particular rotatably, to a stop element (16).

12. A building opening (1) according to claim 11, **characterised in that** the stop element (16) is coupled to the frame (2) or closing element (3) in a displaceable manner, in particular linearly.

13. A building opening (1) according to any one of claims 10 to 12, **characterised in that** the locking unit comprises at least one locking element (11) and at least one locking receptacle (12) for receiving said at least one locking element (11), and the rotational movement of the drive lever (6) is prevented when the locking element (11) engages in the locking receptacle (12), wherein said at least one locking element (11), in particular by a connecting element, is connected to the drive lever (6), in particular, insofar as related back to claim 9, via the coupling unit, in particular said at least one locking element (11) engaging in said at least one locking receptacle (12) in a first locking position and not engaging in said at least one locking receptacle (12) in a second locking position, the closing element (3) being locked in the frame (2) in the first locking position and unlocked in the second locking position, so that, in the second locking position, a rotation of the closing element (3) about the connecting axis (4) is made possible and, in particular, said at least one locking receptacle (12) is arranged on the frame (2) of the building opening (1), and/or wherein said at least one locking element (11) and said at least one locking receptacle (12) are arranged on a side of the frame (2) and of the closing element (3) opposite the connecting axis (4).

14. A building opening (1) according to one of the claims 10 to 13, **characterised in that** the locking unit, in particular said at least one locking element (11), is connected to the drive lever (6) via a corner deflection (13).

15. A use of a drive module according to any one of claims 1 to 9 in a building opening (1) according to any one of claims 10 to 14.

## Revendications

1. Module d'entraînement pour déplacer un élément de fermeture (3) par rapport à un cadre (2) dans une ouverture de bâtiment (1) par rotation autour d'un axe de connexion (4) entre l'élément de fermeture (3) et le cadre (2), en particulier pour ouvrir et fermer l'ouverture de bâtiment (1), et pour verrouiller et déverrouiller l'élément de fermeture (3) dans le cadre (2), comportant une unité motrice (5), un levier d'entraînement (6) et une unité de verrouillage, l'unité motrice (5) et le levier d'entraînement (6) étant reliés l'un à l'autre par l'intermédiaire d'une transmission, la transmission est conçue pour convertir une force générée par l'unité motrice (5) et/ou un couple généré par l'unité motrice (5) en un moment de mouvement pour déplacer le levier d'entraînement (6), le moment de mouvement entraînant un mouvement de translation linéaire du levier d'entraînement (6) dans une première position de vitesse et un mouvement de rotation du levier d'entraînement (6) dans une deuxième position de vitesse, le levier d'entraînement (6) est conçu pour transmettre le mouvement de translation linéaire à l'unité de verrouillage dans la première position de vitesse et le mouvement de rotation à l'élément de verrouillage (3) dans la deuxième position de vitesse, la transmission comportant un élément de transmission de force (7) relié à l'unité de moteur (5) et une section de réception de force (8), la section de réception de force (8) faisant partie du levier d'entraînement (6) et comportant une section de guidage (9) sur son extension longitudinale,
**caractérisé par le fait que**
la section de réception de la force (8) a une limite terminale (33) le long de son extension longitudinale, dans laquelle l'élément de transmission de la force (7) n'est pas en contact avec la limite terminale (33) dans la première position de transmission et est en contact avec la limite terminale (33) dans la seconde position de transmission.

2. Module d'entraînement selon la revendication 1, **caractérisé par le fait que** l'élément de transmission de force (7) présente des saillies et/ou des évidements, en particulier une denture, qui s'engagent dans la section de guidage (9) de la section de réception de force (8), la section de guidage présentant des saillies et/ou des évidements, en particulier une denture, et les saillies et/ou les évidements, en particulier la denture, de l'élément de transmission de force (7) et de la section de guidage (9) s'engageant l'un dans l'autre.

3. Module d'entraînement selon la revendication 2, **caractérisé par le fait**
**que** l'élément de transmission de force (7) comporte une structure de guidage supplémentaire (29), qui ne comporte notamment pas de saillies et/ou de creux, en particulier de dentures, et que la structure de guidage supplémentaire (29) est conçue et/ou disposée de manière à ce que la structure de guidage supplémentaire (29) soit guidée le long d'une zone de guidage (29) de la section de réception de force (8) opposée à la section de guidage (9) pendant le mouvement de translation linéaire du levier d'entraînement (6) et/ou que la structure de guidage supplémentaire (29) vienne en butée contre la limite terminale (33) pendant le mouvement de rotation du levier d'entraînement (6).

4. Module d'entraînement selon l'une des revendications précédentes, **caractérisé en ce que** la transmission comprend un premier élément de guidage (10, 31), dans lequel le premier élément de guidage (10, 31) est agencé pour guider le mouvement de translation linéaire du levier d'entraînement (6), le premier élément de guidage (10, 31) étant au moins partiellement en, le premier élément de guidage (10, 31) étant au moins partiellement en contact, notamment direct, avec une paroi latérale du levier d'entraînement (6), et le premier élément de guidage (10, 31) empêchant notamment un mouvement de rotation du levier d'entraînement (6) dans la première position de transmission lorsque le levier d'entraînement (6) et le premier élément de guidage (10, 31) sont en contact direct.

5. Module d'entraînement selon la revendication 4, **caractérisé par le fait que** le levier d'entraînement (6) comporte un renfoncement (32) et que le premier élément de guidage (31) est disposé et/ou formé de telle sorte que le premier élément de guidage (31) s'engage et/ou est orienté dans le renfoncement (32) dans la première position de vitesse et ne s'engage pas et/ou n'est pas orienté dans le renfoncement (32) dans la deuxième position de vitesse.

6. Module d'entraînement selon l'une des revendications 4 ou 5, **caractérisé en ce que** le premier élément de guidage (10, 31) est orienté obliquement par rapport à un plan d'extension de l'élément de fermeture (3), en particulier selon un angle de 0,1 à 10°, en particulier de 0,2 à 5°, en particulier de 0,5 à 2°, et/ou **en ce que** le premier élément de guidage (10) comporte un élément de retenue (20) pour limiter, en particulier empêcher, le déplacement du levier d'entraînement (6) par des mouvements d'évitement qui ne correspondent ni au mouvement de translation linéaire, ni au mouvement de rotation.

7. Module d'entraînement selon l'une des revendications précédentes, **caractérisé en ce que** la transmission comporte un deuxième élément de guidage (22, 38), le deuxième élément de guidage (22, 38) étant destiné à guider le mouvement de rotation du levier d'entraînement (6), notamment lors de la fermeture, le deuxième élément de guidage (22, 38) étant en contact, notamment direct, avec une face d'extrémité (25) et/ou un nez (26), disposé sur la face d'extrémité (25), du levier d'entraînement (6) dans la deuxième position d'engrenage et, en particulier, le mouvement de rotation étant provoqué par le déplacement de la face d'extrémité (25) et/ou du nez (26), disposé sur la face d'extrémité (25), du levier d'entraînement (6) le long du deuxième élément de guidage (22, 38).

8. Module d'entraînement selon l'une quelconque des revendications précédentes, **caractérisé en ce que** la transmission comprend un troisième élément de guidage (34), le troisième élément de guidage (34) étant agencé pour empêcher la rotation du levier d'entraînement (6) dans la première position de transmission, le troisième élément de guidage (34) étant agencé et/ou formé de manière à ce que le troisième élément de guidage (34) soit en contact avec une surface d'appui (35) du levier d'entraînement (6) dans la première position de transmission.

9. Module d'entraînement selon l'une des revendications précédentes, **caractérisé par le fait que** le levier d'entraînement (6) est couplé de manière amovible à l'unité de verrouillage par l'intermédiaire d'une unité de couplage, l'unité de couplage présentant notamment un élément de couplage (14) et un réceptacle de couplage (15, 36) pour recevoir l'élément de couplage (14), et en particulier le couplage entre le levier d'entraînement (6) et l'unité de verrouillage étant conçu pour être libéré par le mouvement de rotation du levier d'entraînement (6).

10. Ouverture de bâtiment (1) avec un cadre (2) et un élément de fermeture (3) ainsi qu'avec un module d'entraînement selon l'une des revendications précédentes pour déplacer l'élément de fermeture (3) par rapport au cadre (2) par rotation autour d'un axe de liaison (4) entre l'élément de fermeture (3) et le cadre (2), en particulier pour ouvrir et fermer l'ouverture de bâtiment (1), et pour verrouiller et déverrouiller l'élément de fermeture (3) dans le cadre (2).

11. Ouverture de bâtiment (1) selon la revendication 10, **caractérisée par le fait que** le module d'entraînement est relié au cadre (2) et à l'élément de fermeture (3), le levier d'entraînement (6) étant couplé, en particulier de manière rotative, à un élément de butée (16).

12. Ouverture de bâtiment (1) selon la revendication 11, **caractérisée par le fait que** l'élément de butée (16) est couplé au cadre (2) ou à l'élément de fermeture (3) de manière déplaçable, en particulier de manière linéaire.

13. Ouverture de bâtiment (1) selon l'une des revendications 10 à 12, **caractérisée par le fait que** l'unité de verrouillage comprend au moins un élément de verrouillage (11) et au moins un logement de verrouillage (12) pour recevoir ledit au moins un élément de verrouillage (11), et que le mouvement de rotation du levier d'entraînement (6) est empêché lorsque l'élément de verrouillage (11) s'engage dans le logement de verrouillage (12), ledit au moins un élément de verrouillage (11) est relié au levier d'entraînement (6), notamment par un élément de liaison, par l'intermédiaire de l'unité de couplage, notamment ledit au moins un élément de verrouillage (11) s'engageant dans ledit au moins un logement de verrouillage (12) dans une première position de verrouillage et ne s'engageant pas dans ledit au moins un logement de verrouillage (12) dans une deuxième position de verrouil-lage, dans la mesure où cela est lié à la revendication 9, l'élément de verrouillage (3) est verrouillé dans le cadre (2) dans la première position de verrouillage et déverrouillé dans la deuxième position de verrouillage, de sorte que, dans la deuxième position de verrouillage, une rotation de l'élément de verrouillage (3) autour de l'axe de connexion (4) est possible et, en particulier, ledit au moins un réceptacle de verrouillage (12) est disposé sur le cadre (2) de l'ouverture de bâtiment (1), et/ou dans lequel ledit au moins un élément de verrouillage (11) et ledit au moins un réceptacle de verrouillage (12) sont disposés sur un côté du cadre (2) et de l'élément de verrouillage (3) opposé à l'axe de connexion (4).

14. Ouverture de bâtiment (1) selon l'une des revendications 10 à 13, **caractérisée par le fait que** l'unité de verrouillage, en particulier ledit au moins un élément de verrouillage (11), est reliée au levier d'entraînement (6) par l'intermédiaire d'une déviation d'angle (13).

15. Utilisation d'un module d'entraînement selon l'une des revendications 1 à 9 dans une ouverture de bâtiment (1) selon l'une des revendications 10 à 14.
